# EUROPÄISCHE PATENTSCHRIFT

(11) **EP 2 361 733 B1**
(45) Veröffentlichungstag und Bekanntmachung des Hinweises auf die Patenterteilung: **17.02.2016**
(21) Anmeldenummer: 11154958.0
(22) Anmeldetag: 18.02.2011
(51) Int. Cl.: B25H 3/00, B25F 1/02, B25B 13/46

(54) **Aufbewahrungsvorrichtung für Bits mit in einer Gehäuseschmalseite aufgenommenen Knarre**
Storage device for bits with a ratchet held in the narrow side of a housing
Dispositif de stockage de bits à l'aide d'une clé à cliquet dans un côté fin du boîtier

(30) Priorität: 26.02.2010 DE 102010000566
(43) Veröffentlichungstag der Anmeldung: 31.08.2011
(73) Patentinhaber: WERA WERK HERMANN WERNER GmbH & Co. KG, 42349 Wuppertal (DE)
(72) Erfinder: Pistor, Oliver, 42349 Wuppertal (DE)
(74) Vertreter: Grundmann, Dirk

(56) Entgegenhaltungen:
- DE-A1-102006 055 025
- DE-A1-102006 055 195
- DE-U1-202004 013 087
- US-A1- 2008 041 746
- US-A1- 2008 083 304
- US-B1- 6 431 034

## Beschreibung

Die Erfindung betrifft eine Aufbewahrungsvorrichtung gemäß Gattungsbegriff des Anspruches 1.

Derartige Aufbewahrungsvorrichtungen sind aus der US 2008/0083304 A1 und US 6,431,034 B1 bekannt. Die bekannten Aufnahmevorrichtungen besitzen ein langgestrecktes Gehäuse, welches eine frontseitige Schmalseite aufweist, in der eine Öffnung vorgesehen ist, in die der Arm einer Knarre eingesteckt werden kann, so dass der Kopf der Knarre außerhalb des Gehäuses angeordnet ist. Das Gehäuse, in dem Werkzeugeinsätze eingesteckt sind, ist als Werkzeuggriff verwendbar.

Die DE 10 2006 055 025 A1 beschreibt eine Aufbewahrungsvorrichtung zur Aufbewahrung von Bits, Nüssen und einem Schraubendrehergriff mit einem Futter, in das die Sechskantabschnitte der Bits eingesteckt werden können. Das Schraubwerkzeug und die Bits werden von einem Schwenkteil getragen, welches an einem Rahmenteil schwenkbar gehalten ist. Die Werkzeugeinsätze stecken in Einstecköffnungen. Der Rahmen bildet zwei parallel zueinander verlaufende Rahmenschenkel aus, deren freie Enden ein Drehlager bilden, durch welches die Schwenkachse verläuft, um die das Schwenkteil gegenüber dem Rahmenteil verschwenkbar ist. In einer Schmalwand des Rahmenteils, welche sich quer zur Schwenkachsenrichtung erstreckt, befindet sich eine kreisrunde Öffnung, in die in axialer Richtung ein Verlängerungsschaft eingeschoben ist. In der quer dazu verlaufenden Schmalseite befinden sich Sichtfenster, durch welche der Verlängerungsschaft sichtbar ist.

Die DE 10 2006 055 195 A1 beschreibt ebenfalls eine Aufbewahrungsvorrichtung für Bits, bei der das Schwenkteil zusätzlich eine Schwenkleiste trägt, so dass zwei Reihen von Bits nebeneinander liegen können.

Die US 7,530,459 B2 beschreibt eine Aufbewahrungsvorrichtung für Werkzeugeinsätze, bei der das Schwenkteil als Gehäusedeckel ausgebildet ist. Hier liegen die Werkzeuge im Rahmenteil.

Der Erfindung liegt die Aufgabe zugrunde, die gattungsgemäße Aufbewahrungsvorrichtung gebrauchsvorteilhaft weiterzubilden.

Gelöst wird die Aufgabe durch die in Anspruch 1 angegebene Erfindung.

Zur Halterung des zusätzlichen Werkzeuges, also bevorzugt der Knarre, in der Werkzeugaufnahmeöffnung ist ein Halteglied vorgesehen. Dieses kann eine Haltestellung einnehmen, in der die Knarre zwar sichtbar, aber nicht aus der Werkzeugaufnahmeöffnung entnehmbar ist. Es kann in eine Freigabestellung verlagert werden, in der die Knarre der Werkzeugaufnahmeöffnung entnommen werden kann. Bevorzugt wird das Halteglied von einem Schieber ausgebildet, der parallel zur Richtung der Schwenkachse geführt ist. Die beiden voneinander wegweisenden Breitseiten des Gehäuses und insbesondere die Breitseitenabschnitte, die vom Rahmenteil ausgebildet werden, können an ihrem zur Schmalseite hin weisenden Rand eine Führung aufweisen, in der der Schieber geführt wird. Bevorzugt werden diese Führungen von Nuten ausgebildet, in die Führungsvorsprünge des Schiebers eingreifen können. Das Halteglied, das den Arm der Knarre bereichsweise umgreift, kann bogenförmig ausgebildet sein und bevorzugt im Querschnitt C-förmig gestaltet sein. Ein mittlerer Bogenabschnitt überfängt einen Abschnitt der Knarre. Die beiden Bogenenden bilden aufeinander zuweisende Führungsvorsprünge aus, die in die Führungsnuten eingreifen können. Die Werkzeugaufnahmeöffnung kann an einer der beiden längeren Schmalseiten vorgesehen sein. Es ist aber auch möglich, dass sowohl eine Werkzeugaufnahmeöffnung der Schmalseite des Rahmenteils, als auch eine Werkzeugaufnahmeöffnung der Schmalseite des Schwenkteils zugeordnet ist. In einer bevorzugten Ausgestaltung wird eine vollständige Schmalseite vom Rahmenteil und der überwiegende Teil der anderen Schmalseite vom Schwenkteil ausgebildet, welches sich lediglich zwischen Rahmenschenkeln des Rahmenteils erstreckt.

In einer weiteren Ausgestaltung der Erfindung ist vorgesehen, dass in der Werkzeugaufnahmeöffnung Nüsse angeordnet sind, mit denen Sechskantmuttern oder Sechskantschraubenköpfe gedreht werden können. Die Nüsse haben hierzu einen Innensechskantquerschnitt. Die Nüsse können in Achsrichtung hintereinander oder in achsparalleler Anordnung in der Werkzeugaufnahmeöffnung angeordnet sein. Die diesbezügliche Werkzeugaufnahmeöffnung erstreckt sich bevorzugt im Bereich der Drehachse. Sie ist dann dem Schwenkteil zugeordnet. In einer bevorzugten Weiterbildung der Erfindung ist vorgesehen, dass der Rand der Werkzeugaufnahme, in der insbesondere eine einen Kopf, einen Hals und einen Arm aufweisende Knarre liegt, die der Umrisskontur des zusätzlichen Werkzeugs angepasst ist. Der Arm der Knarre kann einen verdickten Umfangsabschnitt aufweisen. Die derart gebildete Auswölbung bildet einen Rastvorsprung aus, der in eine Rastnische des Haltegliedes, insbesondere des vom Halteglied ausgebildeten Schiebers eingreift. Die Rastnische befindet sich bevorzugt im inneren Wölbungsabschnitt des Schiebers. Die Schmalseite, welche die Werkzeugaufnahmeöffnung ausbildet, verläuft bevorzugt gerundet. Als Folge dessen verläuft der Rand der Werkzeugaufnahmeöffnung auf einer Konturlinie, die Mulden freigibt, welche als Fingereingriffsöffnungen die Entnahme des Werkzeugs erlauben.

Ausführungsbeispiele der Erfindung werden nachfolgend anhand beigefügter Zeichnungen erläutert. Es zeigen:
- Fig. 1: eine erste perspektivische Frontansicht eines ersten Ausführungsbeispiels der Erfindung, bei der das Schwenkteil 2 seine Geschlossenstellung einnimmt und bei der das Halteglied 16 die Haltestellung einnimmt,
- Fig. 2: eine perspektivische Rückansicht,
- Fig. 3: eine Breitseitendraufsicht,
- Fig. 4: einen Schnitt gemäß der Linie IV-IV in Fig. 3,
- Fig. 5: einen Schnitt gemäß der Linie V-V in Fig. 3,
- Fig. 6: einen Schnitt gemäß der Linie VI-VI in Fig. 4,
- Fig. 7: eine Schmalseitenansicht mit aus der Werkzeugaufnahmeöffnung 10 entnommenem zusätzlichem Werkzeug 11,
- Fig. 8: eine perspektivische Darstellung der Aufbewahrungsvorrichtung in der Offenstellung und in der Freigabestellung des Haltegliedes,
- Fig. 9: ein zweites Ausführungsbeispiel der Erfindung in einer perspektivischen Darstellung, und
- Fig. 10: ein drittes Ausführungsbeispiel der Erfindung in einer perspektivischen Darstellung.

Die Ausführungsbeispiele betreffen Bitaufbewahrungsgehäuse, die eine Schmalseite 5 ausbilden, in der in einer Werkzeugaufnahmeöffnung eine Knarre 11 liegt. In die Einstecköffnung 12 des Knarrenkopfes 3 der in der Werkzeugaufnahmeöffnung 10 einliegenden und dort mit einem Halteglied 16 gehaltenen Knarre 11 kann der Sechskantabschnitt 4' eines Bits eingesetzt werden, so dass das Gehäuse 1, 2 als Handgriff verwendet werden kann. Die Werkzeugaufnahmeöffnung 10 ist dabei so angeordnet, dass der Kopf 13 der Knarre 11 im Eckbereich zweier aufeinander stoßender Schmalseiten liegt. Da die Schmalseite 5, in der sich die Werkzeugaufnahmeöffnung 10 befindet, länger ist, als die Längserstreckung der gesamten Knarre 11, bildet das Gehäuse auch eine Hebelverlängerung.

Das mit einem Bit bestückte, in der Gehäuseaufnahme einliegende Werkzeug zeigt die Figur 2. Die Knarre ist hier gegenüber der Darstellung in Fig. 1 um 180° gewendet, so dass der gerändelte, die Sechskantabtriebsöffnung 12 umgebende Ring auf dem Boden 23 der Werkzeugaufnahmeöffnung 10 aufliegt. Der gerändelte Ring besitzt eine kreisrunde Innenöffnung, an der sich das Ende des Sechskantabschnittes 4' des Bits 4 abstützen kann.

Bei den Ausführungsbeispielen handelt es sich um eine Aufbewahrungsvorrichtung, die aus zwei im Wesentlichen im Spritzgussverfahren hergestellten Kunststoffgehäuseteilen besteht, nämlich einem Rahmenteil 1, welches zwei voneinander beabstandete und parallel zueinander verlaufende Rahmenschenkel 1' ausbildet. Die Rahmenschenkel 1' bilden zwei Gehäuseschmalseiten aus und sind über einen Gehäusesteg miteinander verbunden, welcher eine längere, gerundete Schmalseite 5 ausbildet.

Das zweite Gehäuseteil ist ein zwischen den Rahmenschenkeln 1' angeordnetes Schwenkteil 2, welches um eine Schwenkachse 9 von einer in der Fig. 1 dargestellten Geschlossenstellung in eine in der Fig. 8 dargestellten Offenstellung schwenkbar ist. Das Schwenkteil 2 bildet eine der ersten Schmalseite 5 gegenüberliegende zweite Schmalseite 6 aus, die ebenfalls gerundet ist. Die Schwenkachse 9 geht durch die freien Enden der Rahmenschenkel 1'.

In einer sich im Wesentlichen parallel zur Schwenkachse 9 erstreckenden Aufnahmeöffnung steckt ein Drehantriebswerkzeug 3 in Form eines Futters. Diese Aufnahmeöffnung ist in der Geschlossenstellung vom Rahmenschenkel 1' verschlossen. Das Schwenkteil 2 bildet darüber hinaus quer zur Schwenkachse 9 verlaufende Einstecköffnungen 25 zum Einstecken der Sechskantabschnitte 4' von den Schraubendreherbits 4 aus. Die Schraubendreherbits 4 stecken in zwei in zueinander parallel verlaufenden Reihen angeordneten Einstecköffnungen 25, wobei eine Reihe der Einstecköffnungen 25 von einer Schwenkleiste 22 ausgebildet ist, die schwenkbar am Schwenkteil 2 angelenkt ist. Das Schwenkteil 2 wird in der Geschlossenstellung von nicht dargestellten Riegelmitteln gegen ein unbeabsichtigtes Aufschwenken in die Offenstellung gehalten. Der Riegel kann durch Verschieben eines Riegelschiebers 26 aus seiner Wirkstellung gebracht werden.

An der Rückseite des Rahmenteils 1 ist mittig am Rahmensteg eine Gürtelklammer 19 befestigt.

Die Ausnehmung 8, in welcher sich in der Geschlossenstellung das Schwenkteil 2 befindet, setzt sich in eine von einer Rückwand 27 verschlossenen Sichtöffnung 8' fort. Die Schäfte und die Arbeitsspitzen der Schraubendreherbits 4 ragen in die Sichtöffnung 8' ein, die so bemessen ist, dass die Werkzeugeinsätze 4 in Richtung ihrer Achse nicht so weit aus den Einstecköffnungen 25 entnommen werden können, dass sie im geschlossenen Zustand entnehmbar sind. Die Sichtöffnung 8' wird auf ihrer, den Einstecköffnungen 25 gegenüberliegenden Seite von dem Rahmensteg des Rahmenteiles 1 begrenzt, welches eine Werkzeugaufnahmeöffnung 10 ausbildet.

Die Werkzeugaufnahmeöffnung 10 ist langgestreckt und erstreckt sich parallel zur Schwenkachse 9. Der Rand 10' der Werkzeugaufnahmeöffnung ist der Umrisskontur des darin aufgenommenen zusätzlichen Werkzeuges 11 angepasst. Bei den Ausführungsbeispielen ist das zusätzliche Werkzeug eine Knarre 11. Die Knarre 11 bildet einen Kopf 13 aus, der ein umschaltbares Freilaufgesperre besitzt. Der Kopf 13 bildet eine Sechskantabtriebsöffnung 12 aus, in die Sechskantabschnitte 4' der Bits 4 eingesteckt werden können. An den Kopf 13 schließt sich ein verschmälerter Hals 14 an. Der Hals 14 ist materialeinheitlich mit dem ringförmigen Kopf 13 und einem Antriebsarm 15 verbunden, welcher einen wulstartigen Durchmessergrößenabschnitt 15' ausbildet. Die breitesten Abschnitte der Knarre 11 werden vom Kopf 13 und vom Arm 15 ausgebildet. Wegen der gerundeten Schmalseite 5 bildet der Rand 10' an diesen breitesten Stellen, bezogen auf die Breitseitenebene des Gehäuses, Mulden, die als Fingereingriffsmulden verwendet werden können, um das zusätzliche Werkzeug 11 zu fassen und aus der Werkzeugaufnahmeöffnung 10 zu entnehmen bzw. es dort wieder zurückzulegen.

Das zusätzliche Werkzeug 11 kann in der Werkzeugaufnahmeöffnung von einer Rast gehalten sein. Im Ausführungsbeispiel ist aber ein Halteglied 16 in Form eines Schiebers vorgesehen. Zur Führung des Schiebers bildet die Frontseite 7 des Rahmenteils 1 parallel zur Erstreckungsrichtung des Rahmensteges Führungsnuten 18 aus. Die auf der Rückseite und auf der Frontseite verlaufenden Führungsnuten 18 verlaufen parallel zueinander. In die Führungsnuten 18 greifen Führungsfortsätze 17 des Haltegliedes 16 ein.

Den Figuren 4 und 5 ist zu entnehmen, dass das von einem Schieber ausgebildete Halteglied 16 den Arm 15 der Knarre 11 bügelförmig übergreift. Der Schieber 16 bildet einen Bogenabschnitt 16' aus, an dessen beiden Enden sich jeweils ein Schenkel 16" anschließt, dessen Ende den Führungsfortsatz 17 ausbildet.

Der Fig. 6 ist zu entnehmen, dass der Bogenabschnitt 16' etwa in seiner Mitte eine Rastnische 24 ausbildet, in der in der Haltestellung die Auswölbung 15' des Armes einliegt, so dass der Schieber 16 nur nach Überwindung einer Rastkraft von der Haltestellung gemäß Fig. 6 in eine Freigabestellung gemäß Fig. 8 verschoben werden kann.

Der Fig. 6 ist ferner zu entnehmen, dass der Boden 23 der Werkzeugaufnahmeöffnung 10 im Wesentlichen eben und quer zu den Achsen der Werkzeugeinsätze 4 verläuft. Die Spitzen der Werkzeugeinsätze 4 liegen somit vor einer Trennwand 28, die den Boden 23 der Werkzeugaufnahmeöffnung 10 ausbildet.

Aus der Fig. 6 ist auch zu entnehmen, dass die gerundeten, da der Umrisskontur der Knarre 11 angepassten Seitenwände 23', 23" parallel zueinander und im Wesentlichen rechtwinkelig zum Boden 23 verlaufen.

Die Anordnung der Werkzeugaufnahmeöffnung 11 im Stegabschnitt des Rahmenteiles 1 erweist sich als handhabungstechnisch günstig, da es sich hierbei um die längere Schmalseite handelt. Das Gehäuse kann von einer Hand des Benutzers im Bereich der gegenüberliegenden, die Drehachse 9 ausbildenden Schmalseite gefasst werden. Die Schmalseite 5 entspricht dann der Schauseite des Gehäuses. Mit der erfindungsgemäßen Anordnung der Werkzeugaufnahmeöffnung 10 vor Kopf der Werkzeugeinsätze 4 ist eine handhabungsgünstige Raumform geschaffen. Die Knarre 11 erweist sich wegen ihrer flachen Bauform als ausgezeichnetes Werkzeug, um in einer Gehäuseschmalwand Aufnahme zu finden. Die Knarre 11 kann ausreichend schmal ausgebildet sein, weil sie eine 1/4"-Sechskantabtriebsöffnung 12 besitzt, in die die Sechskantabschnitte 4' der Werkzeugeinsätze einsetzbar ist. Die Halterung der Werkzeugeinsätze erfolgt mittels einer nicht dargestellten, in der Sechskantabtriebsöffnung 12 vorgesehenen Rast, die mit einer Mehrkanteckaussparung des Sechskantabschnittes 4' zusammenwirkt. Der Schieber 16 ist so gestaltet, dass er nur einen Teilabschnitt und insbesondere nur den Arm 15 der Knarre 11 überfängt. Der Schieber kann aus einem durchscheinenden Kunststoff gefertigt sein, so dass die Oberflächenkontur des Armes 15 auch in der Haltestellung sichtbar ist.

Bei dem in der Fig. 9 dargestellten Ausführungsbeispiel bildet die vom Schwenkteil 2 gebildete, ebenfalls gerundete Schmalseite 5 eine langgestreckte Werkzeugaufnahmeöffnung 20 aus, deren Rand 20' so gestaltet ist, dass dort Nüsse 21 mit einem Sechskant-Innenprofil eingesteckt werden können. Die Nüsse können mit Hilfe eines in einer der Einstecköffnungen 25 einsteckenden Adapterstücks mit der Knarre 11 verbunden werden. Der Rand 20' umschließt Öffnungen, deren Ränder entlang im Wesentlichen kreisförmiger Konturlinien unterschiedlichen Durchmessers verlaufen, so dass dort Nüsse 21 mit einem unterschiedlichen Außendurchmesser Aufnahme finden. Die Nüsse 21 werden in der Werkzeugaufnahmeöffnung 20 durch nicht dargestellte Rastmittel gehalten.

Während bei dem in der Fig. 9 dargestellten Ausführungsbeispiel die Nüsse 21 achsparallel zueinander angeordnet sind, liegen die Nüsse 21 in dem in der Fig. 10 dargestellten Ausführungsbeispiel in Achsrichtung hintereinander. Die dortige Werkzeugaufnahmeöffnung 20 ist so ausgebildet, dass die Nüsse koaxial hintereinander liegen, wobei die Achse der Nüsse 21 mit der Schwenkachse 9 zusammenfallen kann. Die Halterung der Nüsse 21, in den in den Fig. 9 und dargestellten Ausführungsbeispielen kann auch mittels eines Halteschiebers erfolgen.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen. Die Unteransprüche charakterisieren in ihrer fakultativ nebengeordneten Fassung eigenständige erfinderische Weiterbildung des Standes der Technik, insbesondere um auf Basis dieser Ansprüche Teilanmeldungen vorzunehmen.

**Bezugszeichenliste**

| | | | | | | | |
|---|---|---|---|---|---|---|---|
| 1 | Rahmenteil | | | | | | |
| 2 | Schwenkteil | | | | | | |
| 3 | Drehantriebswerkzeug | | | | | | |
| 4 | Werkzeugeinsatz | | | 4' | Sechskant | | |
| 5 | Schmalseite | | | | | | |
| 6 | Schmalseite | | | | | | |
| 7 | Breitseite | | | 7' | Breitseite | | |
| 8 | Ausnehmung | | | 8' | Sichtöffnung | | |
| 9 | Schwenkachse | | | | | | |
| 10 | Werkzeugaufnahmeöffnung | | | 10' | Rand | | |
| 11 | Werkzeug, Knarre | | | | | | |
| 12 | Sechskantabtriebsöffnung | | | | | | |
| 13 | Kopf | | | | | | |
| 14 | Hals | | | | | | |
| 15 | Arm | | | 15' | Auswölbung | | |
| 16 | Halteglied | 16' | Bogenabschnitt | | | 16" | Schenkel |
| 17 | Führungsfortsatz, Bogenende | | | | | | |
| 18 | Nut, (Führungs-) | | | | | | |
| 19 | Gürtelklammer | | | | | | |
| 20 | Werkzeugaufnahmeöffnung | | | | | | |
| 21 | Werkzeug, (Schraubwerkzeug-)Nuss | | | | | | |
| 22 | Schwenkleiste | | | | | | |
| 23 | Boden | 23' | Seitenwand | | | 23" | Seitenwand, Stirnwand |
| 24 | Rastnische | | | | | | |
| 25 | Einstecköffnung | | | | | | |
| 26 | Riegelschieber | | | | | | |
| 27 | Rückwand | | | | | | |
| 28 | Trennwand | | | | | | |

## Patentansprüche

1. Aufbewahrungsvorrichtung mit in einem, Schmalseiten (5, 6) und Breitseiten (7, 7') aufweisenden Gehäuse (1, 2), welches eine einen Knarrenkopf (3) mit Freilaufgesperre und Knarrenarm aufweisende Knarre (11) und in eine Einstecköffnung (12) des Knarrenkopfes (3) einsteckbare Werkzeugeinsätze (4), insbesondere in Form von Schraubendreherbits bevorratet, wobei die Knarre (11) entnehmbar in einer Werkzeugaufnahmeöffnung (10) liegt, wobei eine längere Schmalseite (5) länger ist, als die Längserstreckung der gesamten Knarre (11), **dadurch gekennzeichnet, dass** die Werkzeugaufnahmeöffnung (10) der längeren Schmalseite (6 5) zugeordnet ist, in welcher die Knarre (11) derart einliegt, dass die Drehebene des Freilaufgesperres in etwa in der Schmalseitenebene liegt, der Knarrenarm sich in Erstreckungsrichtung der Schmalseite (5) erstreckt und ihre Einstecköffnung (12) zugänglich ist, um darin die Antriebsabschnitte (4') der Werkzeugeinsätze (4) einzustecken, so dass das Gehäuse (1, 2) als Werkzeuggriff verwendbar ist.

2. Aufbewahrungsvorrichtung nach Anspruch 1, **dadurch gekennzeichnet, dass** die Aufbewahrungsvorrichtung zumindest ein eine der Schmalseiten (5, 6) und zumindest ein einen Teil einer der Breitseiten (7, 7') ausbilden des Rahmenteil (1) und ein in einer Ausnehmung (8) des Rahmenteils (1) in einer Geschlossenstellung aufgenommenes Schwenkteil (2) aufweist, welches um eine Schwenkachse (9) von der Geschlossenstellung in eine Offenstellung schwenkbar ist, in welcher die in der Geschlossenstellung nicht entnehmbaren Werkzeugeinsätze (4) entnehmbar sind.

3. Aufbewahrungsvorrichtung nach Anspruch 2, **gekennzeichnet durch** ein in einer einer der Schmalseiten (5, 6) zugeordneten zweiten Werkzeugaufnahmeöffnung (20) gehaltenes zusätzliches Werkzeug (21).

4. Aufbewahrungsvorrichtung nach Anspruch 3, **dadurch gekennzeichnet, dass** die die erste und/ oder zweite Werkzeugaufnahmeöffnung (10, 20) ausbildende Schmalseite (5, 6) parallel zur Schwenkachse (9) verläuft, so dass das in der langgestreckten Werkzeugaufnahmeöffnung (10, 20) liegende zusätzliche Werkzeug (21) in einer Richtung quer zur Schwenkachse (9) aus der Werkzeugaufnahmeöffnung (10, 20) entnehmbar ist.

5. Aufbewahrungsvorrichtung nach einem der vorhergehenden Ansprüche, **dadurch gekennzeichnet, dass** die Knarre (11) von einem, insbesondere als Schieber gestalteten, von einer Haltestellung in eine Freigabestellung verlagerbaren Halteglied (16) in der ersten Werkzeugaufnahmeöffnung (10) gehalten ist.

6. Aufbewahrungsvorrichtung nach Anspruch 5, **dadurch gekennzeichnet, dass** das Halteglied (16) das zusätzliche Werkzeug (11) bereichsweise bogenförmig umgreift und mit beiden Bogenenden (17) am Gehäuse (1, 2) befestigt ist.

7. Aufbewahrungsvorrichtung nach einem der Ansprüche 2 bis 6, **dadurch gekennzeichnet, dass** die Werkzeugaufnahmeöffnung (10, 20) in der Schmalseite (5) des Rahmenteiles (1) und/oder in der Schmalseite (6) des Schwenkteils (2) angeordnet ist.

8. Aufbewahrungsvorrichtung nach einem der Ansprüche 3 bis 7, **gekennzeichnet durch** in der zweiten Werkzeugaufnahmeöffnung (20) angeordnete, verschiedene Mehrkantinnenprofile aufweisende Nüsse (21).

9. Aufbewahrungsvorrichtung nach einem der vorhergehenden Ansprüche, **dadurch gekennzeichnet, dass** der Rand (10') der ersten Werkzeugaufnahme (10) der Umrisskontur der Knarre (11) angepasst ist.

10. Aufbewahrungsvorrichtung nach einem der Ansprüche 5 bis 9, **dadurch gekennzeichnet, dass** der Schieber (16) die Knarre (11) nur teilweise übergreift, insbesondere einen Arm (15) der Knarre (11) übergreift.

11. Aufbewahrungsvorrichtung nach einem der vorhergehenden Ansprüche, **dadurch gekennzeichnet, dass** die Schmalseite (5, 6) entlang einer gerundeten Querschnittskonturlinie verläuft, so dass der Rand (10') Mulden freigibt, in welchen die Knarre (11) anfassbar ist, um sie aus der Werkzeugaufnahmeöffnung (10) zu entnehmen.

12. Aufbewahrungsvorrichtung nach einem der vorhergehenden Ansprüche, **dadurch gekennzeichnet, dass** ein Arm (15) der Knarre (11) eine Auswölbung (15') aufweist, welche in einer Haltestellung des Haltegliedes (16) in einer Rastnische (24) des Haltegliedes (16) einliegt.

## Claims

1. Storage device comprising a housing (1, 2) having narrow sides (5, 6) and broad sides (7, 7'), which housing stores a ratchet (11) having a ratchet head (3) which has a freewheel ratchet mechanism and a ratchet arm, and tool attachments (4), in particular screwdriver bits, which can be inserted into an insertion opening (12) in the ratchet head (3), the ratchet (11) being removably located in an opening (10) for receiving tools, a relatively long narrow side (5) being longer than the longitudinal extension of the whole ratchet (11), **characterised in that** the opening (10) for receiving tools is associated with the relatively long narrow side (5), in which opening the ratchet (11) is located in such a way that the plane of rotation of the freewheel ratchet mechanism lies approximately in the plane of the narrow side, the ratchet arm extending in the extension direction of the narrow side (5) and the insertion opening (12) thereof being accessible so that the drive portions (4') of the tool attachments (4) can be inserted therein, and so the housing (1, 2) can be used as a tool handle.

2. Storage device according to claim 1, **characterised in that** the storage device comprises at least one frame part (1) which forms one of the narrow sides (5, 6) and part of one of the broad sides (7, 7'), and a swivel part (2) which is received in a recess (8) in the frame part (1) in a closed position and is able to swivel about a swivel axis (9) from the closed position into an opened position, in which the tool attachments (4) that are not able to be removed in the closed position can be removed.

3. Storage device according to claim 2, **characterised by** an additional tool (21) which is held in a second opening (20) for receiving tools which is associated with one of the narrow sides (5, 6).

4. Storage device according to claim 3, **characterised in that** the narrow side (5, 6) that forms the first and/or second opening (10, 20) for receiving tools extends in parallel with the pivot axis (9) such that the additional tool (21) which lies in the elongate opening (10, 20) for receiving tools can be removed from the opening (10, 20) for receiving tools in a direction which is transverse to the pivot axis (9).

5. Storage device according to any of the preceding claims, **characterised in that** the ratchet (11) is held in the first opening (10) for receiving tools by a holding member (16), in particular a slider, which can be displaced from a holding position into a releasing position.

6. Storage device according to claim 5, **characterised in that** the holding member (16) surrounds the additional tool (11) in the form of a curve in some regions and is fastened to the housing (1, 2) by both ends of said curve.

7. Storage device according to any of claims 2 to 6, **characterised in that** the opening (10, 20) for receiving tools is arranged in the narrow side (5) of the frame part (1) and/or in the narrow side (6) of the pivot part (2).

8. Storage device according to any of claims 3 to 7, **characterised by** nuts (21) which are arranged in the second opening (20) for receiving tools and have different polygonal internal profiles.

9. Storage device according to any of the preceding claims, **characterised in that** the edge (10') of the first opening (10) for receiving tools is adapted to the contour of the ratchet (11).

10. Storage device according to any of claims 5 to 9, **characterised in that** the slider (14) only overlaps some portions of the ratchet (11), in particular one arm (15) of the ratchet (11).

11. Storage device according to any of the preceding claims, **characterised in that** the narrow side (5, 6) extends along a rounded cross-sectional contour line, and so the edge (10') leaves cavities clear by means of which the ratchet (11) can be gripped in order to be removed from the opening (10) for receiving tools.

12. Storage device according to any of the preceding claims, **characterised in that** an arm (15) of the ratchet (11) comprises a bulge (15') which lies in a catch recess (24) in the holding member (16) when the holding member (16) is in a holding position.

## Revendications

1. Dispositif de rangement, comportant un boîtier (1, 2), qui comporte des côtés étroits (5, 6) et des côtés larges (7, 7') et qui permet le stockage d'un cliquet (11), muni d'une tête de cliquet (3) avec verrouillage à roue libre et d'un bras de cliquet, et des embouts d'outil (4), en particulier sous la forme d'embouts pour tournevis, enfichables dans une ouverture d'enfichage (12) de la tête de cliquet (3), ledit cliquet (11) étant disposé de manière amovible dans un orifice de raccordement d'outil (10), un côté étroit (5) plus long étant plus long que l'extension longitudinale de l'ensemble du cliquet (11), **caractérisé en ce que** l'orifice de raccordement d'outil (10) est associé au côté étroit (5) plus long, dans lequel le cliquet (11) est inséré de telle sorte que le plan de rotation du verrouillage à roue libre se situe sensiblement dans le plan des côtés étroits, le bras de cliquet s'étend dans la direction d'extension du côté étroit (5) et son ouverture d'enfichage (12) est accessible pour y enficher les tronçons d'entraînement (4') des embouts d'outils (4), de telle sorte que le boîtier (1, 2) peut être utilisé comme une poignée d'outil.

2. Dispositif de rangement selon la revendication 1, **caractérisé en ce que** ledit dispositif de rangement comporte au moins une partie formant cadre (1) constituant l'un des côtés étroits (5, 6) et au moins une partie de l'un des côtés larges (7, 7') et une partie pivotante (2), qui est logée dans une position de fermeture dans un évidement (8) de la partie formant cadre (1) et qui est apte à pivoter autour d'un axe de pivotement (9) à partir de la position de fermeture vers une position d'ouverture, dans laquelle les embouts d'outil (4), non retirables dans la position de fermeture, sont retirables.

3. Dispositif de rangement selon la revendication 2, **caractérisé par** un outil (21) supplémentaire maintenu dans un deuxième orifice de raccordement d'outil (20) associé à l'un des côtés étroits (5, 6).

4. Dispositif de rangement selon la revendication 3, **caractérisé en ce que** le côté étroit (5, 6) formant le premier et/ou le deuxième orifice de raccordement d'outil (10, 20) est orienté parallèlement à l'axe de pivotement (9), de telle sorte que l'outil (21) supplémentaire, situé dans l'orifice de raccordement d'outil (10, 20) allongé, peut être retiré hors de l'orifice de raccordement d'outil (10, 20) dans une direction transversale à l'axe de pivotement (9).

5. Dispositif de rangement selon l'une quelconque des revendications précédentes, **caractérisé en ce que** le cliquet (11) est maintenu dans le premier orifice de raccordement d'outil (10) par un organe de retenue (16), qui est configuré en particulier sous forme de curseur et peut être déplacé d'une position de blocage dans une position de déblocage.

6. Dispositif de rangement selon la revendication 5, **caractérisé en ce que** l'organe de retenue (16) enserre en forme d'arc des zones de l'outil (21) supplémentaire et est fixé sur le boîtier (1, 2) par les deux extrémités (17) de l'arc.

7. Dispositif de rangement selon l'une quelconque des revendications 2 à 6, **caractérisé en ce que** l'orifice de raccordement d'outil (10, 20) est agencé dans le côté étroit (5) de la partie formant cadre (1) et/ou dans le côté étroit (6) de la partie pivotante (2).

8. Dispositif de rangement selon l'une quelconque des revendications 3 à 7, **caractérisé par** des douilles (21) disposées dans le deuxième orifice de raccordement d'outil (20) et munies de profils intérieurs polygonaux différents.

9. Dispositif de rangement selon l'une quelconque des revendications précédentes, **caractérisé en ce que** le bord (10') du premier orifice de raccordement d'outil (10) est ajusté au contour périphérique du cliquet (11).

10. Dispositif de rangement selon l'une quelconque des revendications 5 à 9, **caractérisé en ce que** le curseur (16) enserre le cliquet (11) seulement partiellement par le dessus, en particulier enserre par le dessus un bras (15) du cliquet (11).

11. Dispositif de rangement selon l'une quelconque des revendications précédentes, **caractérisé en ce que** le côté étroit (5, 6) s'étend le long d'une ligne de contour arrondie de la section transversale, de telle sorte que le bord (10') libère des creux, dans lesquels le cliquet (11) peut être saisi pour être retiré hors de l'orifice de raccordement d'outil (10).

12. Dispositif de rangement selon l'une quelconque des revendications précédentes, **caractérisé en ce qu'**un bras (15) du cliquet (11) comporte un bombement (15') qui, dans une position de blocage de l'organe de retenue (16), est inséré dans une niche de blocage (24) de l'organe de retenue (16).
